# EUROPÄISCHE PATENTSCHRIFT

(11) **EP 3 210 719 B1**
(45) Veröffentlichungstag und Bekanntmachung des Hinweises auf die Patenterteilung: **01.01.2020**
(21) Anmeldenummer: 17151906.9
(22) Anmeldetag: 18.01.2017
(51) Int. Cl.: B23Q 17/20, B24B 41/00

(54) **VERFAHREN ZUR OBERFLÄCHENBEARBEITUNG VON WERKSTÜCKEN**
METHOD FOR PROCESSING THE SURFACE OF WORKPIECES
PROCÉDÉ D'USINAGE DE SURFACE DE PIÈCES À USINER

(30) Priorität: 23.02.2016 DE 102016103156
(43) Veröffentlichungstag der Anmeldung: 30.08.2017
(73) Patentinhaber: db-matik AG, 93426 Roding (DE)
(72) Erfinder: DASCHNER, Christian, 93482 Pemfling (DE); BRAHMER, Martin, 93413 Cham (DE)
(74) Vertreter: Glück Kritzenberger Patentanwälte PartGmbB

(56) Entgegenhaltungen:
- DE-A1-102011 113 167
- DE-U1-202005 012 910
- JP-A- 2009 285 781

## Beschreibung

### Technisches Gebiet

Die Erfindung bezieht sich auf ein Verfahren zur Oberflächenbearbeitung von Werkstücken gemäß Patentanspruch 1.

### Stand der Technik

Bei der Herstellung von Werkstücken, insbesondere von im Wesentlichen zylinderförmigen Werkstücken wie zum Beispiel Bohrern oder Fräsern werden die Werkstücke abschließend meist einer Oberflächenbearbeitung unterzogen. Diese Oberflächenbearbeitung dient beispielsweise dazu, die Oberfläche der Werkstücke zu schleifen oder zu polieren, scharfe Kanten oder Schneidkanten bei den Werkstücken zu verrunden, oder nach verschiedenen Beschichtungsverfahren so genannte Droplets von den Werkstücken zu entfernen. Die Oberflächenbearbeitung kann auch als Finishing bezeichnet werden.

Die Oberflächenbearbeitung wird zum Beispiel mittels eines Gleitschleifverfahrens in dafür vorgesehenen Gleitschleifmaschinen durchgeführt. Eine spezielle Form des Gleitschleifverfahrens ist das so genannte Schleppfinishing, bei dem das zu bearbeitende Werkstück in eine in einem Bearbeitungsbehälter befindliche Schüttung eines Bearbeitungsmediums, insbesondere eines Schleif- und/oder Poliergranulats getaucht wird und das Werkstück schließlich relativ zu dem Granulat bewegt wird. Insbesondere werden die in das Granulat eintauchenden Werkstücke mit zumindest einer Rotationsbewegung gedreht. Durch die Verwendung geeigneter Werkstückaufnahmen oder Werkstückhalterungen können dabei mehrere Werkstücke gleichzeitig bearbeitet werden, ohne dass diese Gefahr laufen, gegeneinander zu stoßen und sich dadurch gegenseitig zu beschädigen.

Neben der Art des verwendeten Schleif- und/oder Poliergranulats sind ferner zum Beispiel die Drehrichtung und die Drehgeschwindigkeit, mit der die Werkstücke in dem Schleif- und/oder Poliergranulat gedreht werden aber auch die Eintauchtiefe und die Bearbeitungszeit wichtige Parameter, die entscheidenden Einfluss auf das Ergebnis der Oberflächenbearbeitung der Werkstücke nehmen. Zusätzlich kann für eine optimale Oberflächenbearbeitung vorgesehen sein, dass auch der Bearbeitungsbehälter in Rotation versetzt wird, beispielsweise mit einer zu der Drehrichtung der Werkstücke gegenläufigen Drehrichtung.

Aus dem Stand der Technik sind daher unterschiedliche Ansätze bekannt, die sich alle zum Ziel setzen, für bestimmte Werkstücke eine effektive Oberflächenbearbeitung zu erwirken. Beispielsweise offenbart die DE 20 2009 006 688 U1 eine Schleppfinishingmaschine, bei der ein Werkstückträger zum Einspannen eines Werkstücks vorgesehen ist, dem ein Schwingungserzeuger zugeordnet ist, welcher das vorgegebene Werkstück zusätzlich zu der Rotationsbewegung in Schwingung versetzen kann. Die DE 10 2013 006 010 A1 wiederum beschreibt ein Gleitschleif-Verfahren, bei dem die Werkstücke mehrmals auf verschiedene Rotationsgeschwindigkeiten beschleunigt werden. Ferner kann bei dem Verfahren gemäß der DE 10 2011 113 167 A1 die Eintauchtiefe des Werkstückes in das Schleifund/oder Poliergranulat sensorisch ermittelt und gesteuert werden. Dieses Dokument zeigt ein Verfahren zur Oberflächenbearbeitung von Werkstücken in einer Bearbeitungsmaschine, bei der in wenigstens einer vorgesehenen Vorhaltevorrichtung verschiedene Werkstücke vorgelegt werden und bei der in wenigstens einer vorgesehenen Steuereinheit verschiedene Bearbeitungsroutinen hinterlegt werden, umfassend: - Auswählen einer Bearbeitungsroutine für die Werkstücke - Durchführen der für die Werkstücke ausgewählten Bearbeitungsroutine in einem Bearbeitungsbehälter mittels dafür vorgesehener Werkstückaufnahmen, wobei die Werkstücke zur Durchführung der Bearbeitungsroutine durch die Werkstückaufnahmen gehaltert werden.

Die Wahl der oberhalb genannten Parameter für eine effektive Oberflächenbearbeitung steht in Korrelation mit der Größe und der geometrischen Form des zu bearbeitenden Werkstücks sowie auch mit dem Typ des zu bearbeitenden Werkstücks.

Um ganz grundsätzlich in Abhängigkeit von gegebenen Größen bzw. Formen der Werkstücke eine nachfolgende Bearbeitung der Werkstücke anzupassen ist es aus dem Stand der Technik, nämlich beispielsweise aus der DE 20 2005 012 910 U1 oder aus der JP 2009 285781 A ebenfalls bekannt, eine Vermessung der Werkstücke durchzuführen.

Mit den bekannten Verfahren zur Oberflächenbearbeitung von Werkstücken werden typischerweise größere oder große Chargen an Werkstücken desselben Typs bzw. derselben Art zur Durchführung der Oberflächenbearbeitung vorgelegt. Die Prozessparameter bzw. Prozessbedingungen für die Bearbeitung werden an der Maschine eingestellt oder als Bearbeitungsroutine für die Bearbeitungsmaschine bereitgestellt und die vorgelegten Werkstücke werden nacheinander Prozessparameter bzw. Prozessbedingungen bearbeitet, wobei die eingestellten Prozessbedingungen bzw. die vorgegebene Bearbeitungsroutine ausgeführt werden.

Bei sich unterscheidenden Werkstücken kommt es dabei zu Qualitätsverlusten bei der Oberflächenbearbeitung, da die Prozessbedingungen nicht auf die Geometrie der einzelnen Werkstücke eingestellt werden kann. Bei kleineren Chargen an Werkstücken kommt es durch die Notwendigkeit eines häufigen Umstellens der Bearbeitungsmaschine zu Zeitverzögerungen und Zeitverlusten und zu einem zusätzlichen Arbeitsaufwand für das Bedienpersonal, da eine Automatisierung kaum durchzusetzen ist.

Es besteht daher trotz der aus dem Stand der Technik bekannten Lösungen Bedarf, die Verfahren zur Oberflächenbearbeitung von Werkstücken weiter zu verbessern.

### Darstellung der Erfindung

Aufgabe der vorliegenden Erfindung ist es daher ein Verfahren zur Verfügung zu stellen, das die Nachteile des Standes der Technik überwindet und mit dem es insbesondere möglich ist, in weitestgehend automatisierter Weise die Oberflächenbearbeitung von Werkstücken schnell und einfach auf verschiedene Werkstücke abzustimmen. Diese Aufgabe wird erfindungsgemäß durch das Verfahren gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung stellt ein Verfahren zur Oberflächenbearbeitung von Werkstücken in einer Bearbeitungsmaschine zur Verfügung, wobei in wenigstens einer vorgesehenen Vorhaltevorrichtung der Bearbeitungsmaschine verschiedene Werkstücke vorgelegt werden und wobei in wenigstens einer vorgesehenen Steuereinheit der Bearbeitungsmaschine verschiedene Bearbeitungsroutinen hinterlegt werden. Das Verfahren zeichnet sich insbesondere durch wenigstens die folgenden Schritte aus:
- Erfassen von zumindest einem geometrischen Parameter der vorgelegten Werkstücke in Form von Messdaten mittels zumindest einer dafür vorgesehenen, geeigneten Sensoreinheit,
- Auswerten der jeweils für die verschiedenen Werkstücke erfassten Messdaten in der Steuereinheit unter Verwendung wenigstens einer dafür vorgesehenen, geeigneten Auswerte- und Steuerroutine,
- Auswählen einer Bearbeitungsroutine für die Werkstücke in Abhängigkeit der ausgewerteten Messdaten der jeweiligen Werkstücke mittels der wenigstens einen Auswerte- und Steuerroutine und
- Durchführen der für die Werkstücke ausgewählten Bearbeitungsroutine in einem Bearbeitungsbehälter mittels dafür vorgesehener Werkstückaufnahmen, wobei die Werkstücke zur Durchführung der Bearbeitungsroutine durch die Werkstückaufnahmen gehaltert werden.

Der Kern des die Erfindung tragenden Gedankens ist im Wesentlichen darin zu sehen, dass für jedes vorgelegte, individuelle Werkstück eine effektive und optimale Bearbeitungsroutine durchgeführt werden kann, indem zunächst zumindest ein geometrischer Parameter der Werkstücke erfasst wird und schließlich abhängig von diesem erfassten geometrischen Parameter eine geeignete Bearbeitungsroutine für jedes individuelle Werkstück ausgewählt und durchgeführt wird. Dabei werden zunächst für sämtliche Werkstücke Messdaten erfasst und gespeichert, wobei gleichzeitig die jeweilige in der Vorhaltevorrichtung eingenommene Vorlageposition eines jeden Werkstücks erfasst, ausgewertet und zusammen mit dem zugehörigen Messdatensatz in einer dafür vorgesehenen Speichereinheit gespeichert wird. Durch einen geeigneten Datenabgleich mittels der geeigneten Auswerte- und Steuerroutinen wird dabei für jedes vorgelegte Werkstück eine jeweilige Bearbeitungsroutine in Abhängigkeit der zugehörigen, ausgewerteten Messdaten ausgewählt.

Bei Entnahme eines individuellen Werkstückes aus der Vorhaltevorrichtung muss lediglich der zugehörige Datensatz zur Steuerung der Antriebseinheit der Werkstückaufnahme zusammen mit dem Werkstück transferiert werden. Die ausgewählte Bearbeitungsroutine wird mittels der jeweils zugeordneten Werkstückaufnahme in dem Bearbeitungsbehälter durchgeführt.

Bei dem vorliegenden erfindungsgemäßen Verfahren werden die verschiedenen zu bearbeitenden, vorgelegten Werkstücke, welche auch als Rohwerkstücke verstanden werden können, in einem ersten Schritt des Verfahrens in Bezug auf zumindest einen geometrischen Parameter vermessen und anschließend werden die in Form von Messdaten erfassten geometrischen Parameter mittels der geeigneten Auswerte- und Steuerroutinen ausgewertet.

Bei den Werkstücken handelt es sich vorzugsweise um im Wesentlichen zylinderförmige Werkstücke, beispielsweise um Bohrer oder Fräser. Die Werkstücke können dabei auch über Schneidkanten verfügen. Für eine effektive und optimale Oberflächenbearbeitung sind in Abstimmung auf die geometrischen Parameter der Werkstücke bestimmte Prozesskriterien oder Prozessparameter in den Bearbeitungsroutinen einzuhalten, wobei für die Auswahl der entsprechenden Prozessparameter beispielsweise der Werkstücktyp, der Durchmesser eines Werkstückes, die Länge, Form und Anzahl der vorhandenen Schneidkanten, oder das Vorhandensein einer Spitze zu berücksichtigen ist.

Die verschiedenen Bearbeitungsroutinen, die in Abhängigkeit der geometrischen Parameter der Werkstücke ausgewählt werden, können sich beispielsweise in Bezug auf die folgenden Prozesskriterien bzw. Prozessparameter unterscheiden: Drehzahl und/oder Drehrichtung der Werkstückaufnahmen, Eintauchtiefe der Werkstücke, Drehwechselintervall der Werkstückaufnahmen inklusive der Zeitdauer, Hub-Pendelbewegungen, Hublänge, Frequenz, Bearbeitungsdauer. Zusätzlich können die Prozessparameter durch Einstellen einer Drehzahl und/oder Drehrichtung des Bearbeitungsbehälters oder eines Drehwechselintervalls des Bearbeitungsbehälters inklusive Zeitdauer variiert werden.

Zur Durchführung der in Abhängigkeit der geometrischen Parameter der Werkstücke ausgewählten Bearbeitungsroutine wird jedes Werkstück an eine dafür vorgesehene Werkstückaufnahme übergeben. Eine Bearbeitungsmaschine weist in der Regel mindestens zwei, bevorzugt jedoch mehrere Werkstückaufnahmen auf, wobei jede Werkstückaufnahme ein Werkstück haltend aufnehmen kann. Vorzugsweise werden die Werkstücke an den Werkstückaufnahmen verspannt. Mittels der Werkstückaufnahmen werden die daran verspannten Werkstücke zur Durchführung der Bearbeitungsroutine in zumindest eine Rotationsbewegung versetzt, wobei die einzelnen Werkstückaufnahmen durch wenigstens eine Antriebseinheit angetrieben werden. Vorzugsweise ist dabei jeder Werkstückaufnahme eine Antriebseinheit zugeordnet. Alternativ können aber auch zwei oder drei oder mehrere Werkstückaufnahmen durch eine gemeinsame Antriebseinheit angetrieben werden. Die Antriebseinheiten wiederum stehen in kommunikativer Verbindung mit der Steuereinheit, wobei die Steuerung durch die Steuereinheit derart erfolgt, dass die entsprechend mittels der Auswerte- und Steuerroutinen für ein Werkstück ausgewählte Bearbeitungsroutine an der jeweiligen Werkstückaufnahme durchgeführt wird.

Der Durchmesser der Werkstücke ist ein wichtiger geometrischer Parameter in Bezug auf die Wahl der geeigneten Bearbeitungsroutine, so dass bevorzugt wenigstens ein Werkstückdurchmesser in Form von Messdaten erfasst wird. Insbesondere bevorzugt werden auch ein Werkstücktyp und optional zusätzlich eine Werkstücklänge und/oder eine Anzahl vorhandener Schneidkanten als geometrische Parameter erfasst.

Besonders vorteilhaft können mit dem vorliegenden Verfahren unterschiedliche Werkstücke in der Vorhaltevorrichtung vorgelegt werden, wobei für jedes Werkstück, in Abhängigkeit seiner geometrischen Parameter die optimale Bearbeitungsroutine ausgewählt und durchgeführt wird. Insbesondere ist dies für kleinere Chargen oder Kleinstchargen bestimmter Werkstücktypen vorteilhaft, da auch unterschiedliche Werkstücktypen in der Vorhaltevorrichtung vorgelegt werden können, so dass trotz kleiner Chargen immer eine vollständige Belegung der Vorhaltevorrichtung erfolgen kann. Eine Optimierung von Prozessabfolgen sowohl in zeitlicher als auch in ökonomischer Hinsicht ist dadurch besonders vorteilhaft möglich.

Insbesondere bevorzugt können die verschiedenen Werkstücke unsortiert in der Vorhaltevorrichtung vorgelegt werden, wobei darunter zu verstehen ist, dass kein Sortieren oder Ordnen der Werkstücke nach Werkstücktyp, nach Größe des Werkstück-Durchmessers oder nach Länge des Werkstückes oder dergleichen erfolgen muss. Vielmehr können die Werkstücke in einer zufälligen Anordnung in der Vorhaltevorrichtung aufgenommen sein, so dass die Vorlagepositionen der Vorhaltevorrichtung schließlich in einem zufälligen Muster belegt sind. Die anschließende Beladung der Werkstückaufnahmen kann ebenfalls zufällig und unsortiert durchgeführt werden. Somit können mit dem vorliegenden Verfahren die Vorhaltevorrichtung und in Folge dessen auch die Werkstückaufnahmen chaotisch beladen werden.

Alternativ kann jedoch auch sequentiell für jedes Werkstück die Erfassung der geometrischen Parameter und das Auswählen der geeigneten Bearbeitungsroutine mit der Entnahme aus der Vorhaltevorrichtung erfolgen, wobei die entsprechenden Datensätze, insbesondere die generierten Steuersignale mit dem Werkstück an die Werkstückaufnahme übergeben werden können.

Ganz besondere Vorteile ergeben sich darüber, dass jede verfügbare Werkstückaufnahme mit einem Werkstück beladen werden kann und gleichzeitig an jeder Werkstückaufnahme für jedes Werkstück die optimale Bearbeitungsroutine für das jeweilige Werkstück durchgeführt werden kann. In einem Bearbeitungsbehälter laufen somit unterschiedliche Bearbeitungsroutinen gleichzeitig nebeneinander ab, so dass für jedes Werkstück entsprechend seiner geometrischen Parameter die Oberflächenbearbeitung mit möglichst großer Effizienz stattfindet.

Bevorzugt werden die Werkstücke mittels einer durch die Steuereinheit gesteuerten Handling- oder Transporteinheit aus der Vorhaltevorrichtung entnommen und an die Werkstückaufnahmen übergeben. Die Handling- oder Transporteinheit verfügt dazu bevorzugt über eine Transferachse für den Transport der Werkstücke zu den Werkstückaufnahmen bzw. zu dem Bearbeitungsbehälter der Bearbeitungsmaschine, sowie über eine Hubachse mit Encoder. Ferner ist bei der Handling- oder Transporteinheit eine Greifeinrichtung mit Schwenkeinrichtung zur Aufnahme der zylindrischen Werkstücke aus der Vorhaltevorrichtung vorgesehen. Die Greifeinrichtung wird durch die Steuereinheit gesteuert. Der Greifvorgang kann dabei beispielsweise auf unterschiedliche Werkstückdurchmesser abgestimmt werden, wobei dazu wiederum die erfassten Messdaten eines an einer vorgegebenen Vorlageposition befindlichen Werkstückes berücksichtigt werden können.

Gemäß einer alternativen, bevorzugten Ausführungsform der vorliegenden Erfindung werden nach dem Erfassen und Auswerten der Messdaten Ähnlichkeitswerte für die vorgelegten Werkstücke ermittelt, und zwar durch Vergleich der Messdaten und Berechnung von Abweichungsparametern mittels einer vorgesehenen Vergleichsroutine. In Abhängigkeit der ermittelten Ähnlichkeitswerte erfolgen sodann Paarungen ähnlicher Werkstücke. Das entsprechende Auswählen der Bearbeitungsroutine in Abhängigkeit der geometrischen Parameter der Werkstücke sowie auch das Durchführen der Bearbeitungsroutine erfolgen dabei für gepaarte Werkstücke bzw. für jeweils ein Paar von Werkstücken.

Der ermittelte Ähnlichkeitswert betrifft vorliegend die Ähnlichkeit in Bezug auf geometrische Parameter der Werkstücke, wobei die Abweichungsparameter als Werte für die Abweichungen dieser geometrischen Parameter verstanden werden dürfen. Eine Paarung zweier ähnlicher Werkstücke wird dabei nur zugelassen, sofern ein festgelegter maximaler Wert für die Abweichungsparameter nicht überschritten wird. Beispielsweise kann eine Paarbildung zugelassen werden, wenn es sich um zwei Werkstücke mit identischem Werkstücktyp handelt und/oder wenn der Durchmesser der Werkstücke in einem vorgegebenen Bereich, beispielsweise in einem Bereich von 6 mm bis 8 mm liegt. Ferner kann eine Paarung zulässig sein für Werkstücke mit gleicher Schneidkantenanzahl. Die Abweichungsparameter können vom Anwender bestimmt und eingestellt werden und können beispielsweise so gewählt werden, dass eine Paarung nur dann erfolgt, wenn die zwei Werkstücke denselben Werkstücktyp, jeweils einen Durchmesser von 6 mm aufweisen und wenn sie sich weniger als 10 mm in ihrer Länge unterscheiden und dieselbe Anzahl an Schneidkanten aufweisen.

Nur für den gegebenen Fall, dass eine hohe Ähnlichkeit der Werkstücke in Bezug auf ihre geometrischen Parameter besteht, kann sichergestellt werden, dass eine ausgewählte Bearbeitungsroutine für beide Werkstücke des Paares zu einem gewünschten Ergebnis der Oberflächenbearbeitung führt. Die mittels der Vergleichsroutine für eine Paarung zugelassenen und gepaarten Werkstücke werden vorzugsweise durch die gesteuerte Handling- oder Transporteinheit paarweise aus der Vorhaltevorrichtung entnommen und an die Werkstückaufnahmen übergeben, an denen die ausgewählte Bearbeitungsroutine für die gepaarten Werkstücke durchgeführt wird. Dieser bevorzugte, auch als Paarmodus bezeichnete Verfahrensmodus eignet sich insbesondere für Bearbeitungsmaschinen, bei denen zwei Werkstückaufnahmen gemeinsam durch eine Antriebseinheit angetrieben werden. Bei Durchführung des Verfahrens in dem beschriebenen Paarmodus ist insbesondere die Zeitersparnis ein entscheidender Vorteil.

Besonders bevorzugt können in Abhängigkeit der ermittelten Ähnlichkeitswerte ein oder zwei oder weitere Werkstücke mit bereits gepaarten Werkstücken zu einer Gruppe ähnlicher Werkstücke zusammengefasst werden.

Vorzugsweise erfolgt das Erfassen der Messdaten mittels optischer Sensoren. Beispielsweise ist im Bereich der Vorhaltevorrichtung zumindest ein Laser-Durchlichtsensor mit Sender und Empfänger oder ein Laser-Reflexsensor mit Gegenreflektor zur Erfassung des Durchmessers der Werkstücke vorgesehen. Optional kann eine an der Transferachse der Handling- oder Transporteinheit mitfahrende Smart-Kamera zur Ermittlung des Werkstücktyps, der Anzahl der Schneidkanten sowie der Länge der Werkstücke vorgesehen sein. Die Smart-Kamera ist derart angeordnet, dass eine Datenerfassung von oben her auf die in der Vorhaltevorrichtung befindlichen Werkstücke erfolgen kann.

Vorzugsweise werden die verschiedenen Werkstücke liegend in einer in Form eines Flachmagazins ausgebildeten Vorhaltevorrichtung vorgelegt. Die Messdaten der Werkstücke können dabei vorteilhaft an den in ihrer jeweiligen Vorlageposition im Flachmagazin liegend angeordneten Werkstücken erfolgen, wobei durch gesteuerte Translationsbewegungen des Flachmagazins jede Vorlageposition so angefahren werden kann, dass eine Erfassung der Messdaten des in der entsprechenden Vorlageposition befindlichen Werkstückes mittels der Sensoreinheit erfolgen kann. Ebenso kann als Vorhaltevorrichtung ein Magazintisch zur Aufnahme eines oder mehrerer Flachmagazine vorgesehen sein, wobei der Magazintisch über eine motorisch angetriebene Achse mit Encoder verfügt.

In alternativen Ausführungsformen, können die Werkstücke zur Erfassung der Messdaten mittels der Handling- und Transporteinheit aus der Vorhaltevorrichtung entnommen werden und während der Erfassung der Messdaten mittels einer Greifeinrichtung der Handling- und Transporteinheit gehalten werden.

Die vorliegende Erfindung umfasst auch eine Bearbeitungsmaschine für die Durchführung des vorliegend beschriebenen Verfahrens zur Oberflächenbearbeitung von Werkstücken. Die Bearbeitungsmaschine weist zumindest eine Vorhaltevorrichtung zur Vorlage verschiedener Werkstücke, zumindest eine Sensoreinheit zur Erfassung von wenigstens einem geometrischen Parameter der Werkstücke, zumindest eine Steuereinheit mit wenigstens einem Mikroprozessor und zumindest eine Werkstückaufnahme zur haltenden Aufnahme von Werkstücken auf. Die den wenigstens einen Mikroprozessor aufweisende Steuereinheit ist wenigstens zur Hinterlegung und Speicherung verschiedener Bearbeitungsroutinen und wenigstens zur Aufnahme und Verarbeitung von Messdaten ausgebildet. Die Steuereinheit ist ferner dazu eingerichtet, mittels geeigneter Auswerte- und Steuerroutinen eine Bearbeitungsroutine in Abhängigkeit der erfassten Messdaten auszuwählen.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: ein schematisches Blockschaltdiagramm zur Veranschaulichung eines beispielhaften Verfahrensablaufs gemäß der vorliegenden Erfindung;
- Fig. 2: schematisch dargestellt in einer perspektivischen Ansicht ein Beispiel einer Bearbeitungsmaschine zur Durchführung des vorliegenden Verfahrens und
- Fig. 3: einen Ausschnitt der Figur 2 im Bereich der Vorhaltevorrichtung.

### Wege zur Ausführung der Erfindung

Figur 1 veranschaulicht mit Hilfe eines schematischen Blockschaltdiagrammes ein Beispiel eines Verfahrensablaufs zur Oberflächenbearbeitung von Werkstücken gemäß der vorliegenden Erfindung.

Die Oberflächenbearbeitung der Werkstücke W (in Figur 1 nicht dargestellt) wird in einer Bearbeitungsmaschine 1, beispielsweise einer Gleit-Schleifmaschine durchgeführt. Verschiedene Werkstücke werden dazu in einer Vorhaltevorrichtung 4 vorgelegt, wobei die Werkstücke weder nach Werkstücktyp, noch nach geometrischen Parametern oder Eigenschaften, wie Form, Größe, Durchmesser oder dergleichen getrennt oder geordnet bzw. sortiert sein müssen sondern in beliebiger Anordnung zufällig auf eine Vielzahl von Vorlagepositionen in der Vorhaltevorrichtung 4 verteilt werden können. Die Vorhaltevorrichtung 4 kann chaotisch beladen werden.

Von den vorgelegten Werkstücken W wird zunächst wenigstens ein geometrischer Parameter mittels einer beispielsweise in Form einer Laser-Durchlichtschranke und/oder einer Kamera ausgebildeten Sensoreinheit 5 in Form von Messdaten erfasst, welche mittels einer geeigneten Datenübertragungseinrichtung an eine Eingabe-/Ausgabeeinheit 12 einer Steuereinheit 6 übertragen werden. Das Erfassen der Messdaten eines Werkstücks erfolgt dabei entweder solange sich das Werkstück noch an seiner Vorlageposition in der Vorhaltevorrichtung 4 befindet oder gleichzeitig mit Entnahme des Werkstücks aus der Vorhaltevorrichtung 4 durch eine Handlingoder Transporteinheit 8. Mittels geeigneter Auswerte- und Steuerroutinen 9, 10 eines in der Steuereinheit 6 vorgesehenen Mikroprozessors 7 werden die erfassten und übertragenen Messdaten verarbeitet und ausgewertet und können in einer Speichereinheit 13 gespeichert werden.

In der Steuereinheit 6 sind verschiedene Bearbeitungsroutinen 11 für die Oberflächenbearbeitung der Werkstücke hinterlegt. Abhängig von den erfassten und verarbeiteten Messdaten eines jeden Werkstücks wird mittels der Auswerte- und Steuerroutinen 9, 10 eine geeignete Bearbeitungsroutine 11 für die vermessenen Werkstücke ausgewählt.

Die Werkstücke werden, wie oberhalb bereits beschrieben, zum Erfassen der Messdaten oder alternativ nach dem Erfassen der Messdaten durch die Handlingoder Transporteinheit 8 aus der Vorhaltevorrichtung 4 entnommen und mittels einer Translationsbewegung entlang einer Transferachse an eine Übergabeposition gebracht und dort schließlich an eine Werkstückaufnahme 3 übergeben. Die Handling- oder Transporteinheit 8 steht in kommunikativer Verbindung mit der Steuereinheit 6, so dass die Entnahme und Übergabe des Werkstücks gesteuert erfolgen.

Das an die Werkstückaufnahme 3 übergebene Werkstück wird an der Werkstückaufnahme 3 befestigt, vorzugsweise an dieser verspannt und kann durch eine Vertikalbewegung der Werkstückaufnahme 3 so in einem Bearbeitungsbehälter 2 positioniert werden, dass das Werkstück in ein im Bearbeitungsbehälter 2 vorgelegtes Bearbeitungsmedium, beispielsweise ein Schleif- und Poliergranulat, eingetaucht wird. Die Vertikalbewegung der Werkstückaufnahme 3 wird durch eine der Werkstückaufnahme 3 zugeordnete und mit der Steuereinheit 6 in kommunikativer Verbindung stehende Antriebseinheit 14 vermittelt.

Mit der Übergabe eines bestimmten Werkstückes an eine betreffende Werkstückaufnahme 3 erfolgt auch die Übermittlung von Daten an die Antriebseinheit 14 zur Durchführung der Bearbeitungsroutine 11, welche für das entsprechende Werkstück mittels der Auswerte- und Steuerroutine 9, 10 ausgewählt wurde. Diese Datenübermittlung kann auch als Übertragung von Steuersignalen von der Steuereinheit 6 an die Antriebseinheit 14 der Werkstückaufnahme 3 verstanden werden. Durch die übertragenen Steuersignale wird für das in der Werkstückaufnahme 3 gehalterte Werkstück die ausgewählte und optimale Bearbeitungsroutine 11 durchgeführt.

Figur 2 zeigt schematisch dargestellt in einer perspektivischen Ansicht ein Beispiel einer Bearbeitungsmaschine 1 zur Durchführung des vorliegenden Verfahrens. Ein Ausschnitt der Bearbeitungsmaschine 1 im Bereich der Vorhaltevorrichtung 4 und der Handling- oder Transporteinheit 8 ist in der Figur 3 in einer Detailansicht dargestellt.

Die Vorhaltevorrichtung 4 der Bearbeitungsmaschine 1 ist in dem Beispiel der Figuren 2 und 3 als Magazintisch mit drei Flachmagazinen 4a ausgebildet, wobei der Magazintisch mittels eines Magazinantriebs 4.1 verfahrbar ist. Verschiedene Werkstücke W werden unsortiert an den einzelnen Vorlagepositionen der Flachmagazine 4a vorgelegt und können über die Sensoreinheit 5, 5' bezüglich ihrer geometrischen Parameter vermessen werden.

Die Entnahme der Werkstücke W aus den Flachmagazinen 4a erfolgt mittels einer Greifeinrichtung 8.1 der Handling- oder Transporteinheit 8, welche die Werkstücke entlang einer Transferachse 8.4 bewegen bzw. transportieren kann. Durch eine vorgesehene Hubeinrichtung 8.2 und einen vorgesehenen Schwenkarm 8.3 der Handling- oder Transporteinheit 8 kann ein sicheres Entnehmen und Transportieren der Werkstücke W sichergestellt werden.

Im folgenden sollen zwei verschiedene Beispiele für eine chaotische Beladung einer Bearbeitungsmaschine beschrieben werden.

### Beispiel 1:

Durchführung des Verfahrens im Einzel-Modus für die Einzel-Beladung der Werkstückaufnahmen

In dem Einzel-Modus-Verfahren des vorliegenden Beispiels 1 wird zur Oberflächenbearbeitung von Werkstücken W ein Schleppfinishing-Verfahren in einer als Schleppfinishing-Maschine ausgebildeten Bearbeitungsmaschine 1 durchgeführt, wobei bei der Bearbeitungsmaschine 1 als Vorhaltevorrichtung 4 ein Magazintisch zur Aufnahme von drei Flachmagazinen 4a vorgesehen ist. Die Flachmagazine 4a werden mit einer Vielzahl von grundsätzlich zylindrischen Werkstücken W beladen, wobei die Werkstücke W unterschiedliche geometrische Parameter aufweisen, insbesondere verschiedene Längen und/oder Durchmesser haben und wobei verschiedene Werkstücktypen, nämlich Bohrer und Fräser in der Vielzahl von Werkstücken enthalten sind. Die Belegung der einzelnen Vorlagepositionen erfolgt rein zufällig und unsortiert. Die Flachmagazine sind chaotisch beladen.

Nach dem Beladen der Flachmagazine 4a erfolgt ein erster Messvorgang zur Erfassung der Durchmesser der zylindrischen Werkstücke W in Form von Messdaten. Die Erfassung der Messdaten erfolgt mittels einer als Laser-Durchlichtschranke ausgebildeten Sensoreinheit 5 an der Stelle, an der in der Bearbeitungsmaschine ein Entnahmedurchbruch für eine vorgesehene Greifeinrichtung 8.1 einer Handling- oder Transporteinheit 8 in Prismenaufnahmen der Flachmagazine 4a eingebracht ist. Zur Erfassung der Messdaten wird der Magazintisch mit den Flachmagazinen 4a mittels eines Magazinantriebs 4.1 zu jeder möglichen Vorlageposition der Werkstücke W bewegt. Mittels der Laser-Durchlichtschranke 5 und mittels eines Encoders des Magazinantriebs 4.1 wird der Durchmesser der Werkstücke W ermittelt, wobei der Messvorgang für jedes Werkstück W nach Erreichen der entsprechenden Vorlageposition startet. Dazu wird das Flachmagazin 4a mit dem Magazintisch kontinuierlich in eine Richtung langsam verfahren und gleichzeitig wird ein Eingangssignal der Laser-Durchlichtschranke 5 überwacht. Sobald der Laserstrahl erstmalig unterbrochen wird, ist eine erste Kontur des Werkstücks W erreicht und der Encoderwert des Magazinantriebs 4.1 wird abgespeichert. Das Flachmagazin 4a wird weiterhin langsam verfahren bis das Signal der Laser-Durchlichtschranke 5 sich erneut ändert und damit anzeigt, dass die zweite Kontur des Werkstücks W erreicht wurde. Auch dieser Encoderwert des Magazinantriebs 4.1 wird gespeichert. In der Steuereinheit 6 wird über geeignete Auswerte- und Steuerroutinen 9, 10 aus der Differenz der beiden gespeicherten Encoderwerte der Durchmesser des Werkstücks W ermittelt und gespeichert. Ebenso wird die zugehörige Vorlageposition des Werkstückes W gespeichert. Dieser Messvorgang wird für alle Werkstücke W in allen Vorlagepositionen durchgeführt.

Parallel zur Erfassung der Durchmesser der Werkstücke W wird im vorliegenden Beispiel über eine vorgesehene Smart-Kamera 5' die Länge der Werkstücke W und der Werkstücktyp erfasst. Hierzu wird die Smart-Kamera 5' über ein Flachmagazin 4a bewegt und an entsprechender Position wird jeweils ein Bild des Werkstücks W aufgenommen. Zur Feststellung des Werkstücktyps wird beispielsweise berücksichtigt, dass Bohrer immer eine Spitze haben, Fräser hingegen nicht. Zusätzlich können dabei zum Beispiel die Anzahl der Schneidkanten der Werkstücke W aufgrund der Spiralsteigung und der Spannuten-Abstände ermittelt werden. Die erfassten Messdaten werden wiederum in der Steuereinheit 6 mittels einer geeigneten Auswerte- und Steuerroutine 9, 10 ausgewertet, wobei beispielsweise auch eine Bewertung des Werkstücktyps und der Anzahl der Schneidkanten in Relation zum Durchmesser vorgenommen werden kann. Die erfassten bzw. ausgewerteten Messdaten werden wiederum zur weiteren Verarbeitung gespeichert.

Mit dem Auswerten der erfassten Messdaten wird in einem Mikroprozessor 7 der Steuereinheit 6 mittels geeigneter Auswerte- und Steuerroutinen 9, 10 für jedes Werkstück W in Abhängigkeit der erfassten Messdaten und somit in Abhängigkeit der geometrischen Parameter des Werkstücks W eine für das entsprechende Werkstück W geeignete Bearbeitungsroutine 11 ausgewählt. Die Auswahl der entsprechenden Bearbeitungsroutine 11 erfolgt unter Verwendung geeigneter Auswerte- und Steuerroutinen 9, 10 über eine Relevanzbewertung der ermittelten geometrischen Parameter des Werkstücks W. Dabei kommt der Typ des Werkstücks an erster Stelle, gefolgt vom Durchmesser und von der Anzahl der Schneidkanten. Die Länge des Werkstücks W führt lediglich zu einer leichten Modifikation der Prozessparameter der Bearbeitungsroutine 11 , vor allem der Bearbeitungszeiten, da die Dichte des in dem Bearbeitungsbehälter 2 vorgehaltenen Schleif- und/oder Poliergranulats mit steigender Eintauchtiefe zunimmt und damit auch die Polierwirkung.

Sobald von allen Werkstücken W die Messdaten erfasst wurden beginnt die Entnahme der Werkstücke W aus dem Flachmagazin 4a mittels der Handling- oder Transporteinheit 8. Dabei fährt die Handling- oder Transporteinheit 8, gesteuert durch die Steuereinheit 6, eine entsprechende Vorlageposition an. Über den ermittelten Durchmesser des Werkstückes W können die notwendige Höhe und Öffnungsweite der Greifeinrichtung 8.1 entsprechend angepasst werden. Die Greifeinrichtung 8.1 ist dabei offen und ein Schwenkarm 8.3 befindet sich in Ausgangsposition. Durch schließen der Greifeinrichtung 8.1 und anheben mittels einer Hubeinrichrung 8.2 sowie durch Schwenken des Schwenkarms 8.3 in eine Arbeitsposition wird das Werkstück W sowohl aus dem Flachmagazin 4a entnommen als auch von der Horizontallage in eine vertikale Ausrichtung gebracht.

In einem nächsten Schritt wird das Werkstück W durch die Handling- oder Transporteinheit 8 an eine Übergabeposition an eine Werkstückaufnahme 3 transportiert und dort für die Beladung der Werkstückaufnahme 3 positioniert. Gleichzeitig erfolgt durch die Steuereinheit 6 eine Ausgabe entsprechender Steuersignale an eine der jeweiligen Werkstückaufnahme 3 zugeordnete Antriebseinheit 14. Dieses Steuersignal korreliert dabei mit der für das jeweilige Werkstück W ausgewählten Bearbeitungsroutine 11. Dadurch wird an der Werkstückaufnahme 3 diejenige, für das entsprechende Werkstück W ausgewählte Bearbeitungsroutine 11 durchgeführt.

Die Beladung der Werkstückaufnahmen 3 wird fortgeführt bis alle Werkstückaufnahmen 3 besetzt sind. Das Verfahren gemäß dem vorliegenden Beispiel ist insbesondere dann möglich, wenn jede Werkstückaufnahme 3 über eine eigene Vertikalachse sowie eine eigene Antriebseinheit 14 verfügt. Ansonsten können sich Verzögerungen dadurch ergeben, dass durch die unterschiedlichen Bearbeitungsroutinen für stark unterschiedliche Werkstücke die Bearbeitung durch vorzeitigen Werkstückwechsel unterbrochen werden muss.

### Beispiel 2:

Durchführung des Verfahrens im Paar-Modus für die paarweise Beladung der Werkstückaufnahmen

In dem vorliegenden Beispiel 2 wird wiederum ein Schleppfinishing-Verfahren durchgeführt, wobei zur Oberflächenbearbeitung vor der Auswahl und Durchführung der Bearbeitungsroutine 11 jeweils zwei Werkstücke W mit möglichst hoher Ähnlichkeit ausgesucht und zu Paaren zusammengefasst werden. Die Bearbeitungsroutine 11 wird sodann für die gepaarten Werkstücke W ausgewählt und zwar ebenfalls gemäß den in Beispiel 1 bereits genannten Kriterien. Die Ähnlichkeit zweier Werkstücke W wird durch Ermitteln eines Ähnlichkeitswertes bestimmt, wobei der Ähnlichkeitswert unter Berücksichtigung von Abweichungsparametern in Bezug auf Abweichungen in den erfassten geometrischen Parametern der Werkstücke W ermittelt wird. Die Ermittlung des Ähnlichkeitswertes erfolgt mittels des Mikroprozessors 7 unter Verwendung einer geeigneten Vergleichsroutine durch Vergleich der erfassten und ausgewerteten Messdaten der Werkstücke W.

Für eine zulässige Paarbildung dürfen die Abweichungsparameter einen vorgegebenen Maximalwert nicht überschreiten. Im vorliegenden Beispiel dürfen nur Werkstücke W desselben Werkstücktyps gepaart werden, oder Werkstücke W mit einem Durchmesser von 6 mm bis 8 mm, oder Werkstücke W deren Länge sich nicht mehr als 10 mm unterscheidet.

Die als ähnlich bestimmten und zu Paaren zusammengefassten Werkstücke W können dann paarweise an die Werkstückaufnahmen 3 zur Beladung dieser übergeben werden. Insbesondere eignet sich dieses Paarmodus-Verfahren zur Durchführung in Bearbeitungsmaschinen 1, in denen sich jeweils zumindest zwei Werkstückaufnahmen 3, eine Vertikalachse und Antriebseinheit 14 teilen.

Zur Paarbildung wird zunächst ein erstes Werkstück W aus dem Flachmagazin 4a entnommen und zumindest ein geometrischer Parameter des Werkstücks W wird in Form von Messdaten erfasst. Anschließend wird das Werkstück W wieder an der Vorlageposition des Flachmagazins 4a der es entnommen wurde in das Flachmagazin 4a zurückgelegt und ein zweites Werkstück W wird entnommen und Messdaten davon werden analog zum ersten Werkstück W erfasst. Die Erfassung von Messdaten eines zweiten, dritten oder weiteren Werkstückes W wird so lange wiederholt, bis entweder zwei Werkstücke W gepaart werden können oder feststeht dass eine Paarung nicht möglich ist.

Sobald eine Paarung gefunden ist, werden die beiden Werkstücke W an die Werkstückaufnahme 3 der Bearbeitungsmaschine 1 übergeben und dort mit der entsprechenden, ausgewählten Bearbeitungsroutine 11 bearbeitet. Während die Bearbeitung läuft, werden weitere Werkstücke W in den Flachmagazinen 4a weiter entnommen, vermessen und wieder zurückgelegt bis alle Werkstücke W vermessen wurden. Sobald ein Werkstückpaar fertig bearbeitet ist und zum Entladen bereit steht, werden die Werkstücke von der Handling- oder Transporteinheit 8 an der Übergabeposition wieder abgeholt und in eine der leeren Vorlagepositionen des Flachmagazins 4a abgelegt. Danach erfolgt sofort eine neue Beladung durch das nächste Paar an Werkstücken W. Der Messvorgang bzw. die Erfassung der Messdaten für die übrigen Werkstücke W wird währenddessen weitergeführt und lediglich zum Be- und Entladen der Werkstückaufnahmen 3 unterbrochen.

Wenn keine weiteren Paare mehr gebildet werden können, werden die verbleibenden Werkstücke einzeln beladen und der Zeit- bzw. Durchsatzverlust in Kauf genommen.

Durch die Zusammenfassung ähnlicher Werkstücke W zu einem Paar kann eine deutliche Arbeitszeitersparnis und eine Arbeitserleichterung bei der Beladung von Schleppfinishing-Maschinen erreicht werden. Durch die automatische Beladung der Bearbeitungsmaschine 1 und die automatische Auswahl der geeigneten Bearbeitungsroutine kann eine erhöhte Bediensicherheit und Flexibilität erhalten werden.

### Bezugszeichenliste

- 1: Bearbeitungsmaschine
- 2: Bearbeitungsbehälter
- 3: Werkstückaufnahme
- 4: Vorhaltevorrichtung
- 4.1: Magazinantrieb
- 4a: Flachmagazin
- 5, 5': Sensoreinheit
- 6: Steuereinheit
- 7: Mikroprozessor
- 8: Handling- oder Transporteinheit
- 8.1: Greifeinrichtung
- 8.2: Hubeinrichtung
- 8.3: Schwenkeinrichtung
- 8.4: Transferachse
- 9, 10: Auswerte- und Steuerroutinen
- 11: Bearbeitungsroutine
- 12: Eingabe/Ausgabe- Einheit
- 13: Speichereinheit
- 14: Antriebseinheit

- w: Werkstück

## Patentansprüche

1. Verfahren zur Oberflächenbearbeitung von Werkstücken (W) in einer Bearbeitungsmaschine (1), bei der in wenigstens einer vorgesehenen Vorhaltevorrichtung (4) verschiedene Werkstücke (W) vorgelegt werden und bei der in wenigstens einer vorgesehenen Steuereinheit (6) verschiedene Bearbeitungsroutinen (11) hinterlegt werden, umfassend wenigstens die Schritte:
- Erfassen von zumindest einem geometrischen Parameter der vorgelegten Werkstücke in Form von Messdaten mittels zumindest einer dafür vorgesehenen, geeigneten Sensoreinheit (5),
- Auswerten der jeweils für die verschiedenen Werkstücke erfassten Messdaten in der Steuereinheit (6) unter Verwendung wenigstens einer dafür vorgesehenen, geeigneten Auswerte- und Steuerroutine (9),
- Auswählen einer jeweils geeigneten Bearbeitungsroutine (11) für die Werkstücke in Abhängigkeit der ausgewerteten Messdaten der jeweiligen Werkstücke mittels der wenigstens einen Auswerte- und Steuerroutine und
- Durchführen der für die Werkstücke ausgewählten Bearbeitungsroutine in einem Bearbeitungsbehälter mittels dafür vorgesehener Werkstückaufnahmen, wobei die Werkstücke zur Durchführung der Bearbeitungsroutine durch die Werkstückaufnahmen gehaltert werden, wobei zunächst Messdaten für alle vorgelegten Werkstücke unter gleichzeitiger Erfassung einer jeweiligen in der Vorhaltevorrichtung (4) eingenommenen Vorlageposition der Werkstücke erfasst, ausgewertet und in einer dafür vorgesehenen Speichereinheit gespeichert werden, wobei für jedes vorgelegte Werkstück eine jeweilige Bearbeitungsroutine in Abhängigkeit der zugehörigen, ausgewerteten Messdaten ausgewählt wird und wobei jedes Werkstück einer Werkstückaufnahme zugeordnet wird und die ausgewählte Bearbeitungsroutine mittels der jeweils zugeordneten Werkstückaufnahme in dem Bearbeitungsbehälter durchgeführt wird.

2. Verfahren nach Anspruch 1, **dadurch gekennzeichnet, dass** als geometrischer Parameter wenigstens ein Werkstückdurchmesser in Form von Messdaten erfasst wird.

3. Verfahren nach Anspruch 2, **dadurch gekennzeichnet, dass** als geometrischer Parameter zusätzlich wenigstens ein Werkstücktyp in Form von Messdaten erfasst wird.

4. Verfahren nach nach einem der vorhergehenden Ansprüche, **dadurch gekennzeichnet, dass** die verschiedenen Werkstücke unsortiert in der Vorhaltevorrichtung (4) vorgelegt werden.

5. Verfahren nach einem der vorhergehenden Ansprüche, **dadurch gekennzeichnet, dass** die Werkstücke mittels einer durch die Steuereinheit (6) gesteuerten Handling- oder Transporteinheit (10) aus der Vorhaltevorrichtung (4) entnommen und an die Werkstückaufnahmen übergeben werden.

6. Verfahren nach einem der vorhergehenden Ansprüche, **dadurch gekennzeichnet, dass** nach dem Erfassen und Auswerten der Messdaten der vorgelegten Werkstücke durch Vergleich der Messdaten und Berechnung von Abweichungsparametern mittels einer vorgesehenen Vergleichsroutine Ähnlichkeitswerte für die vorgelegten Werkstücke ermittelt werden, wobei in Abhängigkeit der ermittelten Ähnlichkeitswerte Paarungen ähnlicher Werkstücke erfolgen und wobei die Bearbeitungsroutine für gepaarte Werkstücke ausgewählt und durchgeführt wird.

7. Verfahren nach Anspruch 6, **dadurch gekennzeichnet, dass** für eine Paarung zweier ähnlicher Werkstücke ein festgelegter maximaler Wert für die Abweichungsparameter nicht überschritten werden darf.

8. Verfahren nach Anspruch 6 oder 7, **dadurch gekennzeichnet, dass** gepaarte Werkstücke mittels der durch die Steuereinheit (6) gesteuerten Handling- oder Transporteinheit (10) paarweise aus der Vorhaltevorrichtung (4) entnommen und an die Werkstückaufnahmen übergeben werden und die ausgewählte Bearbeitungsroutine für die gepaarten Werkstücke durchgeführt wird.

9. Verfahren nach einem der Ansprüche 6 bis 8, **dadurch gekennzeichnet, dass** in Abhängigkeit der ermittelten Ähnlichkeitswerte ein oder zwei oder weitere Werkstücke (W) mit bereits gepaarten Werkstücken zu einer Gruppe ähnlicher Werkstücke zusammengefasst werden.

10. Verfahren nach einem der vorhergehenden Ansprüche, **dadurch gekennzeichnet, dass** das Erfassen der Messdaten mittels optischer Sensoren (5, 5') erfolgt.

11. Verfahren nach einem der vorhergehenden Ansprüche, **dadurch gekennzeichnet, dass** die verschiedenen Werkstücke (W) liegend in einer in Form eines Flachmagazins (4a) ausgebildeten Vorhaltevorrichtung (4) vorgelegt werden.

12. Verfahren nach Anspruch 11, **dadurch gekennzeichnet, dass** die Erfassung der Messdaten der Werkstücke (W) an den in ihrer jeweiligen Vorlageposition im Flachmagazin (4a) liegend angeordneten Werkstücken (W) erfolgt, wobei durch gesteuerte Translationsbewegungen des Flachmagazins (4a) jede Vorlageposition so angefahren wird, dass eine Erfassung der Messdaten des in der entsprechenden Vorlageposition befindlichen Werkstückes (W) mittels der Sensoreinheit (5) erfolgen kann.

13. Verfahren nach einem der vorhergehenden Ansprüche 1 bis 11, **dadurch gekennzeichnet, dass** die Werkstücke (W) zur Erfassung der Messdaten mittels der Handling- und Transporteinheit (8) aus der Vorhaltevorrichtung (4) entnommen werden und während der Erfassung der Messdaten mittels einer Greifeinrichtung (8.1) der Handling- und Transporteinheit (8) gehalten werden.

14. Bearbeitungsmaschine für die Durchführung des Verfahrens zur Oberflächenbearbeitung von Werkstücken (W) gemäß den Ansprüchen 1 bis 13, wobei die Bearbeitungsmaschine zumindest eine Vorhaltevorrichtung (4) zur Vorlage verschiedener Werkstücke (W), zumindest eine Sensoreinheit (5) zur Erfassung von wenigstens einem geometrischen Parameter der Werkstücke (W), zumindest eine Steuereinheit (6) mit wenigstens einem Mikroprozessor, zumindest eine Werkstückaufnahme (3) zur haltenden Aufnahme von Werkstücken (W) und eine Speichereinheit aufweist, wobei die den wenigstens einen Mikroprozessor aufweisende Steuereinheit (6) wenigstens zur Hinterlegung und Speicherung verschiedener Bearbeitungsroutinen und wenigstens zur Aufnahme und Verarbeitung von Messdaten ausgebildet ist und wobei die Steuereinheit dazu eingerichtet ist, mittels geeigneter Auswerte- und Steuerroutinen vorab für sämtliche Werkstücke Messdaten zu erfassen und gleichzeitig die jeweilige in der Vorhaltevorrichtung eingenommene Vorlageposition eines jeden Werkstücks zu erfassen, auszuwerten und zusammen mit dem zugehörigen Messdatensatz in der dafür vorgesehenen Speichereinheit zu speichern und wobei die Steuereinheit dazu eingerichtet ist, mittels geeigneter Auswerte- und Steuerroutinen eine jeweilig geeignete Bearbeitungsroutine (11) in Abhängigkeit der erfassten Messdaten auszuwählen.

## Claims

1. A method for processing the surface of workpieces (W) in a processing machine (1), in which various workpieces (W) are presented in at least one storage device (4) provided therefor and in which various processing routines (11) are deposited in at least one control unit (6) provided therefor, comprising at least the steps:
- detecting at least one geometric parameter of the presented workpieces in the form of measured data by means of at least one suitable sensor unit (5) provided therefor,
- evaluating the measured data respectively detected for the various workpieces in the control unit (6) by using at least one suitable evaluation and control routine (9) provided therefor,
- selecting a respectively suitable processing routine (11) for the workpieces depending on the evaluated measured data of the respective workpieces by means of the at least one evaluation and control routine and
- performing the processing routine selected for the workpieces in a processing container by means of workpiece receivers provided therefor, wherein for performing the processing routine the workpieces are held by the workpiece receivers, wherein measured data for all of the presented workpieces are initially detected, evaluated and stored in a memory unit provided therefor, by simultaneously detecting one respective position of presentation of the workpieces adopted in the storage device (4), wherein one respective processing routine is selected for each presented workpiece depending on the associated evaluated measured data and wherein each workpiece is assigned to a workpiece receiver and the selected processing routine is performed in the processing container by means of the respectively assigned workpiece receiver.

2. Method according to claim 1, **characterised in that** at least one workpiece diameter is detected in the form of measured data as a geometric parameter.

3. Method according to claim 2, **characterised in that** additionally at least one workpiece type is detected in the form of measured data as a geometric parameter.

4. Method according to one of the preceding claims, **characterised in that** the various workpieces are presented in an unsorted manner in the storage device (4).

5. Method according to one of the preceding claims, **characterised in that** the workpieces are removed from the storage device (4) by means of a handling or transport unit (10), which is controlled by the control unit (6), and transferred to the workpiece receivers.

6. Method according to one of the preceding claims, **characterised in that**, after detecting and evaluating the measured data of the presented workpieces by comparing the measured data and calculating deviation parameters by means of a comparison routine provided therefor, similarity values for the presented workpieces are determined, wherein similar workpieces are paired depending on the determined similarity values and wherein the processing routine is selected and performed for paired workpieces.

7. Method according to claim 6, **characterised in that** for pairing two similar workpieces a fixed maximum value of the deviation parameters may not be exceeded.

8. Method according to claim 6 or 7, **characterised in that** paired workpieces are removed in pairs from the storage device (4) by means of the handling or transport unit (10), which is controlled by the control unit (6), and transferred to the workpiece receivers and the selected processing routine is performed for the paired workpieces.

9. Method according to one of claims 6 to 8, **characterised in that** depending on the determined similarity values one or two or more workpieces (W) are combined with already paired workpieces into a group of similar workpieces.

10. Method according to one of the preceding claims, **characterised in that** the detection of the measured data is carried out by means of optical sensors (5, 5').

11. Method according to one of the preceding claims, **characterised in that** the various workpieces (W) are presented in a lying position in a storage device (4) configured in the form of a flat magazine (4a).

12. Method according to claim 11, **characterised in that** the detection of the measured data of the workpieces (W) is carried out on the workpieces (W) arranged in the lying position in their respective position of presentation in the flat magazine (4a), wherein by controlled translatory movements of the flat magazine (4a) each position of presentation is approached, such that a detection of the measured data of the workpiece (W) located in the corresponding position of presentation may be carried out by means of the sensor unit (5).

13. Method according to one of the preceding claims 1 to 11, **characterised in that** for detecting the measured data the workpieces (W) are removed from the storage device (4) by means of the handling and transport unit (8) and during the detection of the measured data are held by means of a gripping device (8.1) of the handling and transport unit (8).

14. A processing machine for performing the method for processing the surface of workpieces (W) according to claims 1 to 13, wherein the processing machine comprises at least one storage device (4) for presenting various workpieces (W), at least one sensor unit (5) for detecting at least one geometric parameter of the workpieces (W), at least one control unit (6) having at least one microprocessor, at least one workpiece receiver (3) for retaining workpieces (W) and a memory unit, wherein the control unit (6) comprising the at least one microprocessor is configured at least for depositing and storing various processing routines and at least for receiving and processing measured data and wherein the control unit is designed to detect in advance measured data for all of the workpieces by means of suitable evaluation and control routines and at the same time to detect, to evaluate and, together with the associated measured data set, to store in the memory unit provided therefor the respective position of presentation of each workpiece adopted in the storage device, and wherein the control unit is designed to select one respectively suitable processing routine (11) by means of suitable evaluation and control routines depending on the detected measured data.

## Revendications

1. Procédé d'usinage de surface de pièces à usiner (W) dans une machine d'usinage (1), pour laquelle différentes pièces à usiner (W) sont présentées dans au moins un dispositif de prépositionnement (4) et pour lequel différents sous-programmes d'usinage (11) sont enregistrés dans au moins une unité de commande (6) prévue, comprenant au moins les étapes de :
- saisie d'au moins un paramètre géométrique des pièces présentées sous la forme de données de mesure au moyen d'au moins une unité de détection (5) appropriée, prévue à cet effet,
- évaluation des données de mesure saisies respectivement pour les différentes pièces à usiner dans l'unité de commande (6) en utilisant au moins un des sous-programme d'exploitation et de commande (9) appropriés, prévus à cet effet,
- sélection d'un sous-programme d'usinage (11) respectivement approprié pour les pièces à usiner en fonction des données de mesure exploitées des pièces à usiner respectives au moyen d'au moins un sous-programme d'exploitation et de commande, et
- exécution du sous-programme d'usinage sélectionné pour les pièces à usiner dans un conteneur d'usinage au moyen de porte-pièces à usiner prévus à cet effet, sachant que les pièces à usiner sont maintenues par les porte-pièces à usiner pour l'exécution du sous-programme d'usinage, sachant que d'abord les données de mesure pour toutes les pièces à usiner présentées sont saisies, exploitées avec saisie simultanée d'une position de présentation respective adoptée des pièces à usiner dans le dispositif de prépositionnement (4) et mémorisées dans une unité de mémoire prévue à cet effet, sachant que pour chaque pièce à usiner présentée un sous-programme d'usinage respectif est sélectionné en fonction des données de mesure correspondantes, exploitées et sachant que chaque pièce à usiner est attribuée à un porte-pièce à usiner et le sous-programme d'usinage sélectionné est exécuté au moyen du porte-pièces à usiner respectivement attribué dans le conteneur d'usinage.

2. Procédé selon la revendication 1, **caractérisé en ce qu'**au moins un diamètre de pièce à usiner est saisi en tant que paramètre géométrique sous la forme de données de mesure.

3. Procédé selon la revendication 2, **caractérisé en ce qu'**au moins un type de pièce à usiner est saisi en plus en tant que paramètre géométrique sous la forme de données de mesure.

4. Procédé selon l'une quelconque des revendications précédentes, **caractérisé en ce que** les différentes pièces à usiner sont présentées non assorties dans le dispositif de prépositionnement (4).

5. Procédé selon l'une quelconque des revendications précédentes, **caractérisé en ce que** les pièces à usiner sont prélevées du dispositif de prépositionnement (4) et transférées aux porte-pièces à usiner au moyen d'une unité de manutention et de transport (10) commandée par l'unité de commande (6).

6. Procédé selon l'une quelconque des revendications précédentes, **caractérisé en ce qu'**après la saisie et l'exploitation des données de mesure des pièces à usiner présentées par comparaison des données de mesure et calcul des paramètres d'écart au moyen d'un sous-programme de comparaison prévu, des valeurs d'analogie sont déterminées pour les pièces à usiner présentées, sachant qu'en fonction des valeurs d'analogie déterminées ont lieu les appariements des pièces à usiner analogues et sachant que le sous-programme d'usinage est sélectionné et exécuté pour les pièces à usiner appariées.

7. Procédé selon la revendication 6, **caractérisé en ce que** pour un appariement de deux pièces à usiner analogues, une valeur maximale déterminée pour les paramètres d'écart ne doit pas être dépassée.

8. Procédé selon la revendication 6 ou 7, **caractérisé en ce que** les pièces à usiner appariées sont prélevées par paires du dispositif de prépositionnement (4) et transférées aux porte-pièces à usiner au moyen de l'unité de manutention et de transport (10) commandée par l'unité de commande (6) et le sous-programme d'usinage sélectionné est exécuté pour les pièces à usiner appariées.

9. Procédé selon l'une quelconque des revendications 6 à 8, **caractérisé en ce qu'**en fonction des valeurs d'analogie déterminées, une, deux ou plus de pièces à usiner (W) sont réunies en un groupe de pièces à usiner analogues avec des pièces à usiner déjà appariées.

10. Procédé selon l'une quelconque des revendications précédentes, **caractérisé en ce que** la saisie des données de mesure a lieu au moyen de capteurs optiques (5, 5').

11. Procédé selon l'une quelconque des revendications précédentes, **caractérisé en ce que** les différentes pièces à usiner (W) sont présentées se trouvant couchées dans un dispositif de prépositionnement (4) constitué sous la forme d'un magasin plat (4a).

12. Procédé selon la revendication 11, **caractérisé en ce que** la saisie des données de mesure des pièces à usiner (W) a lieu sur les pièces à usiner (W) disposées couchées dans leur position de présentation respective dans le magasin plat (4a), sachant que par les mouvements de translation commandés du magasin plat (4a) chaque position de présentation est atteinte de telle manière qu'une saisie des données de mesure de la pièce à usiner (W) se trouvant dans la position de présentation correspondante peut avoir lieu au moyen de l'unité de détection (5).

13. Procédé selon l'une quelconque des revendications 1 à 11, **caractérisé en ce que** les pièces à usiner (W) sont prélevées du dispositif de prépositionnement (4) pour la saisie des données de mesure au moyen de l'unité de manutention et de transport (8) et sont maintenues pendant la saisie des données de mesure au moyen d'un dispositif de préhension (8.1) de l'unité de manutention et de transport (8).

14. Machine d'usinage pour l'exécution du procédé d'usinage de surface de pièces à usiner (W) selon l'une quelconque des revendications 1 à 13, sachant que la machine d'usinage comporte au moins un dispositif de prépositionnement (4) pour la présentation des différentes pièces à usiner (W), au moins une unité de détection (5) pour la saisie d'au moins un paramètre géométrique des pièces à usiner (W), au moins une unité de commande (6) avec au moins un microprocesseur, au moins un porte-pièces à usiner (3) pour recevoir en maintien des pièces à usiner (W) et une unité de mémoire, sachant que l'unité de mémoire (6) comportant au moins un microprocesseur est constituée au moins pour enregistrer et mémoriser différents sous-programmes d'usinage et au moins pour recevoir et traiter des données de mesure et sachant que l'unité de commande est agencée à cet effet pour saisir des données de mesure préalablement pour toutes les pièces à usiner au moyen des sous-programmes d'exploitation et de commande appropriés et saisir et exploiter simultanément la position de présentation respective adoptée dans le dispositif de prépositionnement de chaque pièce à usiner et la mémoriser avec l'ensemble de données de mesure correspondant dans l'unité de mémoire prévue à cet effet et sachant que l'unité de commande est agencée à cet effet pour sélectionner un sous-programme d'usinage (11) respectivement approprié au moyen des sous-programmes d'exploitation et de commande appropriés en fonction des données de mesure saisies.
